# EUROPÄISCHE PATENTANMELDUNG

(11) **EP 0 649 680 A1**
(43) Veröffentlichungstag der Anmeldung: **26.04.1995**
(21) Anmeldenummer: 94116706.6
(22) Anmeldetag: 22.10.1994
(51) Int. Cl.: B02C 18/18

(54) **Rotor für Trommelhacker resp. Shredder**

(30) Priorität: 26.10.1993 CH 3219/93
(71) Anmelder: H. Blöchlinger AG, CH-8732 Neuhaus SG (CH)
(72) Erfinder: Blöchlinger, Oskar, Dipl.-Ing., CH-6460 Altdorf (CH)
(74) Vertreter: Petschner, Goetz

(57) **Zusammenfassung**

Der Rotor (2) für einen Trommelhacker resp. Shredder (20), mit radial abragenden, sich über die ganze Rotorlänge erstreckenden Messerbalken (1), ist gekennzeichnet durch, der jeweils einsetzbaren Aufnahme eines Messerbalkens (1) dienende, umfangseitig des Rotors (2) längsgeschlitzte, am Rotor verschweisste Führungsrohre (3).

Durch diese Massnahmen ist eine Schnellauswechslung der Messerbalken möglich.

## Beschreibung

Die vorliegende Erfindung betrifft einen Rotor für Trommelhacker resp. Shredder, mit radial abragenden, sich über die ganze Rohrlänge erstreckenden Messerbalken.

Für Aufbereitungsanlagen von Althölzer aus Abriss und Flurbereinigung für ein Reststoff-Recycling sind Trommelhacker resp. Shredder der vorgenannten Art unerlässlich.

Wesentliches Problem bei solchen Zerkleinerungsmaschinen ist die Möglichkeit, die einem hohen Verschleiss unterworfenen Messerbalken rasch auswechseln zu können, um die Stillstandszeiten der Maschinen zu verringern.

Hierfür sind die bisher üblichen Verschraubungstechniken wenig geeignet.

Aufgabe der vorliegenden Erfindung ist somit, einen Rotor für Trommelhacker resp. Shredder der vorgenannten Art zu schaffen, der ein unkompliziertes und rasches Auswechseln der Messerbalken gestattet, wobei zudem Massnahmen zu treffen sind, die die Abnützung der Messerbalken reduzieren.

Das unkomplizierte und rasche Auswechseln der Messerbalken wird nun erfindungsgemäss erreicht durch, der jeweils einsetzbaren Aufnahme eines Messerbalkens dienende, umfangseitig des Rotors längsgeschlitzte, am Rotor verschweisste Führungsrohre.

Hierbei ist es zweckmässig, wenn an den, in den Führungsrohren eingesetzten Messerbalken Verriegelungsmittel zur Verhinderung einer radialen Bewegung der Messerbalken angreifen.

Ferner ist es vorteilhaft, wenn jeder Messerbalken nahe seiner Schnittkante und - in Umlaufrichtung rückseitig - durch ein Eisenprofil über seine ganze Längserstreckung abgestützt ist.

Die Abnützung der Messerbalken lässt sich dabei dadurch reduzieren, wenn die Messerbalken je aus drei Flachstahlprofilen zusammengesetzt sind.

Hierbei kann dann das mittlere Flachstahlprofil seine benachbarten Profile radial überragen, wodurch nach einer Teilabnützung in Umlaufrichtung die Messerbalken einfach umgeschlagen werden und sich so vollwirksam weiterverwenden lassen.

Beispielsweise Ausführungsformen des Erfindungsgegenstandes sind nachfolgend anhand der Zeichnung näher erläutert. Es zeigen:
- Fig. 1: in schematischer, schaubildartiger Darstellung eine Aufbereitungsanlage von Altholz u.dgl. mit einem Trommelhacker resp. Shredder;
- Fig. 2: einen Querschnitt durch den erfindungsgemässen Rotor für den Trommelhacker resp. Shredder in Fig. 1;
- Fig. 3: in schaubildartiger Teilansicht eine Ausführungsvariante des erfindungsgemässen Rotors; und
- Fig. 4: im Querschnitt eine Ausführungsvariante gemäss Fig. 2.

In Fig. 1 ist eine vorstehend erwähnte Aufbereitungsanlage schematisch dargestellt, mit einem Trommelhacker resp. Shredder 20, welcher mit einer Einlaufwanne 22 für die Materialaufgabe und einem Förderer 21 zur Fraktionierung des Spangutes zusammenwirkt.

In bekannter Weise umfasst ein solcher Trommelhacker resp. Shredder 20 Einzugswalzen 23, welche das aufgegebene Material zum Rotor 2 führen, der in einer Zerkleinerungskammer 2' umläuft.

Ueblicherweise hat ein solcher Rotor 2 im Querschnitt eine vom Kreis abweichende Form, um Schaufelräume zu bilden, die das zerkleinerte Gut austragen, wobei sich jeweils ein Schaufelraum in Umlaufrichtung vor einem radial abragenden, sich über die ganze Rotorlänge erstreckenden Messerbalken 1 befindet.

Gemäss Fig. 2 hat hier der Rotor 2 einen im wesentlichen quadratischen Querschnitt, wobei sich die Messerbalken 1 in den Ecken des Rotors 2 erstrecken.

Der Rotor 2 ist zweckmässig aus Eisenplatten zellenförmig aufgebaut und umfänglich an der Welle 7 radial abgestützt (nicht näher gezeigt).

Erfindungswesentlich sind nun, der jeweils einsetzbaren Aufnahme eines Messerbalkens 1 dienende, umfangseitig des Rotors 2 längsgeschlitzte, am Rotor verschweisste Führungsrohre 3.

Hierbei verhindern Verriegelungsmittel an den in den Führungsrohren eingesetzte Messerbalken 1 deren radiale Bewegung.

Gemäss Fig. 2 können diese Verriegelungsmittel Querstifte oder -schrauben 4 sein oder es können gemäss Fig. 3 längsverlaufende Verriegelungsstäbe 5 eingesetzt sein.

Ebenso könnten die Messerbalken an ihrem inneren Ende wulstförmig ausgebildet sein und etwa formschlüssig im Führungsrohr einsitzen.

Je nach Bauart können dann die Messerbalken axial oder radial in die Führungsrohre eingebracht werden.

Wie Fig. 2 und 3 mehr im Einzelnen zeigen, ist jeder Messerbalken 1 nahe seiner Schnittkante und - in Umlaufrichtung rückseitig - durch ein Eisenprofil 6 über seine ganze Längserstreckung abgestützt.

Jeder Messerbalken 1 ist aus drei Flachstahlprofilen zusammengesetzt, wobei, wie vorstehend erläutert, vorzugsweise das mittlere Flachstahlprofil 1' (Fig. 3) seine benachbarten Profile radial überragt.

Bei der in Fig. 4 gezeigten Ausführungsvariante ist der Rotor 2 von polygonalem, hier sechseckigen Querschnitt. Der angedeutete Messerbalken 1' ist auch hier aus drei Flachstahlprofilen zusammengesetzt, wobei hier die Verriegelungsstäbe direkt angeformt 5' sind. Diese Sandwichausführung eignet sich besonders für Grünmaterial.

Hingegen ist der andere Messerbalken 1'' aus zwei Flachstahlprofilen zusammengesetzt mit einer Nase 8, welcher Messerbalken 1'' sich insbesondere für das Aufbereiten von Altholz eignet.

Aus dem Vorbeschriebenen ergibt sich so eine optimale Ausgestaltung des Rotors.

Hierbei sind im Rahmen der Erfindung durchaus konstruktive Varianten denkbar. Insbesondere können die Messerbalken aus kürzeren Profilen bestehen und direkt nebeneinander oder auf Lücke in den Führungsrohren einsitzen. Ferner können die Messerbalken auch mit einem Vorschnittwinkel in Umlaufrichtung eingesetzt sein (nicht gezeigt).
Es wird Schutz beansprucht wie folgt:

## Patentansprüche

1. Rotor für Trommelhacker resp. Shredder, mit radial abragenden, sich über die ganze Rotorlänge erstreckenden Messerbalken, gekennzeichnet durch, der jeweils einsetzbaren Aufnahme eines Messerbalkens (1) dienende, umfangseitig des Rotors (2) längsgeschlitzte, am Rotor verschweisste Führungsrohre (3).

2. Rotor nach Anspruch 1, dadurch gekennzeichnet, dass an den, in den Führungsrohren (3) eingesetzten Messerbalken (1) Verriegelungsmittel (4 oder 5) zur Verhinderung einer radialen Bewegung der Messerbalken angreifen.

3. Rotor nach Anspruch 1 oder 2, dadurch gekennzeichnet, dass jeder Messerbalken (1) nahe seiner Schnittkante und - in Umlaufrichtung rückseitig - durch ein Eisenprofil (6) über seine ganze Längserstreckung abgestützt ist.

4. Rotor nach den Ansprüchen 1, 2 oder 3, dadurch gekennzeichnet, dass die Messerbalken (1) je aus drei Flachstahlprofilen zusammengesetzt sind.

5. Rotor nach Anspruch 4, dadurch gekennzeichnet, dass das mittlere Flachstahlprofil (1') seine benachbarten Profile radial überragt.

6. Rotor nach Anspruch 1, gekennzeichnet durch einen im wesentlichen quadratischen Querschnitt, wobei sich die Führungsrohre (3) in den Ecken des Rotors (2) erstrecken.

7. Rotor nach den Ansprüchen 1, 2 oder 3, dadurch gekennzeichnet, dass die Messerbalken (1) je aus zwei Flachstahlprofilen zusammengesetzt sind.

8. Rotor nach Anspruch 1, gekennzeichnet durch einen im wesentlichen polygonalen, vorzugsweise sechseckigen Querschnitt, wobei sich die Führungsrohre (3) in den Ecken des Rotors (2) erstrecken.
